# EUROPÄISCHE PATENTSCHRIFT

(11) **EP 0 642 844 B1**
(45) Veröffentlichungstag und Bekanntmachung des Hinweises auf die Patenterteilung: **08.04.1998**
(21) Anmeldenummer: 94114272.1
(22) Anmeldetag: 10.09.1994
(51) Int. Cl.: B07B 1/42, B07B 1/06

(54) **Laborsiebmaschine**
Laboratory sieving device
Dispositif de tamisage de laboratoire

(30) Priorität: 13.09.1993 DE 4331028
(43) Veröffentlichungstag der Anmeldung: 15.03.1995
(73) Patentinhaber: F. KURT RETSCH GmbH & Co. KG, D-42781 Haan (DE)
(72) Erfinder: Fischer, Harald, D-40822 Mettmann (DE)
(74) Vertreter: Müller, Karl-Ernst, Dr., Dipl.-Ing.

(56) Entgegenhaltungen:
- DE-C- 4 012 902
- NL-C- 96 882

## Beschreibung

Die Erfindung betrifft eine Siebmaschine mit einer dreidimensionalen Siebbewegung mit einem eine horizontal ausgerichtete Grundplatte aufweisenden Siebträger für den wenigstens einen Siebboden, wobei der gegenüber dem Gehäuse in vertikaler Richtung beweglich angeordnete und von einem Elektromagneten als Antrieb beaufschlagte Siebträger über Federn gegen das Gehäuse abgestützt ist.

Eine gattungsgemäße Siebmaschine ist durch Benutzung gemäß dem Firmenprospekt "Retsch-Labor Siebmaschine, VIBRO, 006/1985" bekannt; bei dieser Siebmaschine ist der eine dreiarmige Spinne aufweisende Siebträger mit den Spinnenarmen auf am Gehäuse angeordneten Feder abgestützt und gegenüber dem Gehäuse beweglich angeordnet, wobei die Federn in im wesentlichen vertikaler Anordnung zum Siebträger ausgerichtet und gegenüber der vertikalen Hochachse der Siebmaschine in eine tangentiale Schrägstellung geneigt sind. Ein unter dem Siebträger angeordneter Elektromagnet sorgt durch Einwirkung auf die Spinne des Siebträgers für die Erzeugung einer vertikalen Schwingungshöhe, wobei die Vertikalbewegung des Siebträgers über die Bewegung entlang der Achse der geneigt angeordneten Federn in eine dreidimensionale Bewegung der auf dem Siebträger angeordneten Siebböden umgesetzt wird.

Bei der bekannten Siebmaschine ist der mit der dreidimensionalen Siebbewegung erreichte Sieberfolg noch zu steigern. Daher liegt der Erfindung die Aufgabe zugrunde, eine gattungsgemäße Siebmaschine zur Verfügung zu stellen, bei der der Sieberfolg weiter verbessert ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, daß die Federn als in einer zur Grundplatte des Siebträgers im wesentlichen parallelen Ebene verlaufende Blattfedern ausgebildet sind, deren Einspannungen am Gehäuse einerseits und am Siebträger andererseits jeweils gleichsinnig um einen auf die horizontale Grundplattenebene bezogenen Winkelbetrag gekippt angeordnet sind, so daß die jeweiligen Federflächen der Blattfedern einen um ihre Längsachse aus ihrer Verlaufsebene heraus entsprechend gekippten Verlauf aufweisen. Mit der grundsätzlichen Ausrichtung der Blattfedern in einer zum Siebträger parallelen Ebene ist der Vorteil verbunden, daß damit die vertikale Komponente der Siebbewegung gegenüber dem Stand der Technik verstärkt ist, weil der durch die Blattfedern gehaltene Siebträger die Blattfedern senkrecht zu ihrer Längs-Federachse beaufschlagt; mit Hilfe der an ihren beiden Enden um ihre Längsachse gekippten Einspannung der Blattfedern wird der vertikalen Schwingungskomponente des Siebträgers nun die gewünschte weitere Schwingungskomponente zur Erzeugung einer dreidimensionalen Siebbewegung überlagert. Es hat sich herausgestellt, daß der Sieberfolg bei der erfindungsgemäßen Ausgestaltung der Siebmaschine deutlich verbessert ist; zudem ist die Siebmaschine einfach und mit wenigen Einzelteilen herzustellen beziehungsweise zu montieren.

Nach einem Ausführungsbeispiel der Erfindung beträgt der Winkelbetrag, um den die Blattfedern 18 um ihre Längsachse gekippt sind, eins bis fünf Grad.

Nach einem Ausführungsbeispiel der Erfindung ist das Gehäuse topfartig mit einem den Siebträger umgreifenden und die gehäuseseitigen Einspannungen für die Blattfedern aufweisenden Rand ausgebildet, wobei die Blattfedern in sternförmigem Verlauf zwischen dem Rand und dem Siebträger angeordnet sind. Damit ist eine besonders einfache Einspannungsmöglichkeit für den Siebträger gegenüber dem Gehäuse gegeben.

Um insoweit die Gehäuseabmessungen nicht so groß werden zu lassen, kann nach einem Ausführungsbeispiel der Erfindung vorgesehen sein, daß der Siebträger einen in den von dem Rand des topfartigen Gehäuses umschlossenen Bereich hineinragenden Klemmblock aufweist, an welchem die Blattfedern eingespannt sind.

Nach Ausführungsbeispielen der Erfindung können in jeweils symmetrischer Anordnung drei oder sechs Blattfedern vorgesehen sein; die Erfindung läßt sich jedoch mit jeder beliebigen Anzahl von Blattfedern verwirklichen, die in jeweils symmetrischer Anordnung auszurichten sind.

In der Zeichnung ist ein Ausführungsbeispiel der Erfindung wiedergegeben, welches nachstehend beschrieben ist. Es zeigen:
- Fig. 1: eine Siebmaschine in Seitenansicht, teilweise geschnitten,
- Fig. 2: eine Draufsicht auf den Siebträger und dessen Einspannung am Gehäuse,
- Fig. 3: den Gegenstand der Figur 2 im Schnitt nach Linie A - B in Figur 2.

Die Siebmaschine hat ein Gehäuse 10, welches über Schrauben 11 an einem Bodenblech 12 befestigt ist, welches Bodenblech 12 über Füße 13 verfügt, mittels derer die Siebmaschine aufgestellt werden kann. Auf dem Bodenblech 12 erhebt sich eine das Gehäuse 10 umschließende Abdeckung 14, wobei in die Abdeckung 14 beispielsweise eine Betätigungseinrichtung 15 und ein elektrischer Anschluß 15a integriert sind.

Am oberen Ende des topfartig ausgebildetenen Gehäuses 10 sitzt ein umlaufender Rand 16, in welchem Einspannungen 17 für radial sternförmig verlaufende Blattfedern 18 ausgebildet sind.

Über dem oberen Teil 14a der Abdeckung 14 erhebt sich eine über das Gehäuse 10 horizontal ausgerichtete Grundplatte als Siebträger 19, auf welchem ein Auffangboden 22 angeordnet ist, über dem sich bei dem dargestellten Ausführungsbeispiel zwei Siebböden 23 erheben. Auf dem oberen Siebboden 23 sitzt eine Abdeckung 24, und Auffangboden und Siebböden sind über eine Halterung 25 gegeneinander verspannt.

Der Siebträger 19 reicht nun durch den oberen Teil 14a der Abdeckung 14 hindurch mit einem Klemmblock 20 in den von dem Rand 16 des Gehäuses 10 umschlossenen Teil hinein, so daß von den Einspannungen 17 im Rand 16 des Gehäuses 10 ausgehende Blattfedern 18 mit ihrem anderen Ende in an dem Klemmblock 20 ausgebildeten Einspannungen 21 zu haltern sind. Damit sind die Blattfedern 18 zunächst grundsätzlich in einer zur Grundplatte des Siebträgers 19 parallelen Ebene ausgerichtet; die vorzugsweise als Rechteckfedern mit einer Federfläche 18a ausgebildeten Blattfedern 18 liegen mit ihrer Federfläche 18a nicht parallel zu der Ebene des Siebträgers 19, vielmehr sind die Einspannungen 17, 21 gegenüber der Ebene des Siebträgers 19 gleichsinnig um einen Winkelbetrag gekippt angeordnet, so daß die Blattfedern 18 einen Verlauf aufweisen, bei welchem ihre jeweilige Federfläche 18a gegenüber der zum Siebträger 19 parallelen Verlaufsebene um einen Winkelbetrag zwischen 1 und 5 Grad aus dieser Verlaufsebene heraus um ihre Längsachse gekippt ist. Die gekippte Anordnung der mehreren sternförmig angeordneten Blattfedern 18 ist dabei selbstverständlich gleichsinnig, um die gewünschte Überlagerung der vertikalen Schwingung sicherzustellen.

Im Inneren des topfartigen Gehäuses 10 ist ein Elektromagnet 26 angeordnet, der mit seiner Oberkante bis in die Nähe des Klemmblocks 20 derart reicht, daß der Klemmblock 20 mit dem Elektromagneten 26 in Schwingung versetzt werden kann.

## Patentansprüche

1. Siebmaschine mit einer dreidimensionalen Siebbewegung mit einem eine horizontal ausgerichtete Grundplatte aufweisenden Siebträger (19) für den wenigstens einen Siebboden (23), wobei der gegenüber dem Gehäuse (10) in vertikaler Richtung beweglich angeordnete und von einem Elektromagneten (26) als Antrieb beaufschlagte Siebträger (19) über Federn (18) gegen das Gehäuse (10) abgestützt ist, dadurch gekennzeichnet, daß die Federn als in einer zur Grundplatte des Siebträgers (19) parallelen Ebene verlaufende Blattfedern (18) ausgebildet sind, deren Einspannungen (17, 21) am Gehäuse (10, 16) einerseits und am Siebträger (19, 20) andererseits um einen auf die horizontale Grundplattenebene bezogenen Winkelbetrag gekippt angeordnet sind, so daß die Federflächen (18a) der Blattfedern (18) einen um ihre Längsachse aus ihrer Verlaufsebene heraus entsprechend gekippten Verlauf aufweisen.

2. Siebmaschine nach Anspruch 1, dadurch gekennzeichnet, daß der Winkelbetrag eins bis fünf Grad beträgt.

3. Siebmaschine nach einem der Ansprüche 1 oder 2, dadurch gekennzeichnet, daß das Gehäuse (10) topfartig mit einem den Siebträger (19, 20) umgreifenden und die gehäuseseitigen Einspannungen (17) für die Blattfedern (18) aufnehmenden Rand (16) ausgebildet ist und daß die Blattfedern (18) in sternförmigen Verlauf zwischen dem Rand (16) und dem Siebträger (19, 20) angeordnet sind.

4. Siebmaschine nach einem der Ansprüche 1 bis 3, dadurch gekennzeichnet, daß der Siebträger einen in den vom Rand (16) des Gehäuses (10) umschlossenen Bereich hineinragenden Klemmblock (20) aufweist, an dem die Einspannungen (21) für die Blattfedern (18) angeordnet sind.

5. Siebmaschine nach einem der Ansprüche 1 bis 4, dadurch gekennzeichnet, daß drei Blattfedern (18) in symmetrischer Anordnung vorgesehen sind.

6. Siebmaschine nach einem der Ansprüche 1 bis 4, dadurch gekennzeichnet, daß sechs Blattfedern (18) in symmetrischer Anordnung vorgesehen sind.

## Claims

1. Screening machine with a three-dimensional screening movement and a screen-carrier (19) for the screening tray (23), of which there is at least one, having a horizontally orientated base plate, while the screen-carrier (19), which is disposed so as to be movable in the vertical direction in relation to the housing (10) and is acted upon by an electromagnet (26) as the drive, is supported against the housing (10) via springs (18), characterised in that the springs are constructed as leaf springs (18) which extend in a plane parallel to the base plate of the screen-carrier (19) and the gripping systems (17, 21) for which, on the housing (10, 16) on the one hand, and on the screen-carrier (19, 20) on the other, are disposed so as to be tilted by an angular amount referred to the horizontal plane of the base plate, so that the spring faces (18a) of the leaf springs (18) follow a path which is tilted about their longitudinal axis, out of the plane of their path, in a corresponding manner.

2. Screening machine according to claim 1, characterised in that the angular amount is one to five degrees.

3. Screening machine according to one of claims 1 or 2, characterised in that the housing (10) is of pot-like construction, with a rim (16) which engages round the screen-carrier (19, 20) and receives the gripping systems (17) at the housing end for the leaf springs (18), and that the leaf springs (18) are disposed in a star-shaped path between the rim (16) and the screen-carrier (19, 20).

4. Screening machine according to one of claims 1 to 3, characterized in that the screen-carrier has a clamping block (20) which projects into the region enclosed by the rim (16) of the housing (10) and on which the gripping systems (21) for the leaf springs (18) are disposed.

5. Screening machine according to one of claims 1 to 4, characterised in that three leaf springs (18) are provided in a symmetrical disposition.

6. Screening machine according to one of claims 1 to 4, characterised in that six leaf springs (18) are provided in a symmetrical disposition.

## Revendications

1. Appareil à tamiser animé d'un mouvement de tamisage tridimensionnel, pourvu d'un support de tamis (19) présentant une plaque de base orientée horizontalement pour au moins un fond de tamis (23), le support de tamis (19) monté contre le boîtier (10) de manière à se déplacer en direction verticale et sollicité par un électroaimant (26) servant d'entraînement, s'appuyant contre le boîtier (10) par l'intermédiaire de ressorts (18), caractérisé en ce que les ressorts ont la forme de ressorts à lames (18) se déplaçant dans un plan parallèle à la plaque de base du support de tamis (19), dont les fixations (17, 21) sur le boîtier (10, 16) d'une part et sur le support de tamis (19, 20) d'autre part sont inclinées d'une certaine valeur angulaire par rapport au plan horizontal de la plaque de base, de telle sorte que les surfaces de ressort (18a) des ressorts à lames (18) effectuent un mouvement de bascule autour de leur axe longitudinal à partir de leur plan initial.

2. Appareil à tamiser selon la revendication 1, caractérisé en ce que la valeur angulaire est comprise entre un et cinq degrés.

3. Appareil à tamiser selon l'une des revendications 1 ou 2, caractérisé en ce que le boîtier (10) a la forme d'un pot doté d'un bord entourant le support de tamis (19, 20) et logeant les fixations (17) du côté du boîtier pour les ressorts à lames (18) et en ce que les ressorts à lames (18) sont agencés en forme d'étoile entre le bord (16) et le support de tamis (19, 20).

4. Appareil à tamiser selon l'une des revendications 1 à 3, caractérisé en ce que le support de tamis présente un bloc de serrage (20) s'étendant dans la zone délimitée par le bord (16) du boîtier (10), sur lequel sont agencées les fixations (21) pour les ressorts à lames (18).

5. Appareil à tamiser selon l'une des revendications 1 à 4, caractérisé en ce que trois ressorts à lames (18) sont prévus dans un agencement symétrique.

6. Appareil à tamiser selon l'une des revendications 1 à 4, caractérisé en ce que six ressorts à lames (18) sont prévus dans un agencement symétrique.
